# EUROPÄISCHE PATENTSCHRIFT

(11) **EP 4 074 983 B1**
(45) Veröffentlichungstag und Bekanntmachung des Hinweises auf die Patenterteilung: **01.01.2025**
(21) Anmeldenummer: 22167615.8
(22) Anmeldetag: 11.04.2022
(51) Int. Cl.: F15B 1/26, B30B 15/16, F04B 23/02

(54) **HYDRAULISCHES AGGREGAT UND VORRICHTUNG MIT DEM AGGREGAT**
HYDRAULIC UNIT AND DEVICE WITH THE UNIT
GROUPE HYDRAULIQUE ET DISPOSITIF POURVU DE GROUPE

(30) Priorität: 16.04.2021 DE 102021203768
(43) Veröffentlichungstag der Anmeldung: 19.10.2022
(73) Patentinhaber: Robert Bosch GmbH, 70442 Stuttgart (DE)
(72) Erfinder: Weigel, Andreas, 09405 Gornau (DE); Dietz, Jan, 63633 Birstein (DE); Heidenfelder, Rolf, 97840 Hafenlohr (DE); Orth, Harald, 63860 Rothenbuch (DE)

(56) Entgegenhaltungen:
- EP-A1- 2 251 191
- JP-U- S4 995 392
- JP-U- S49 101 186
- JP-U- S56 148 101
- US-A1- 2004 134 189

## Beschreibung

### Gebiet der Erfindung

Die Erfindung betrifft ein hydraulisches Aggregat, insbesondere ein Antriebsaggregat gemäß dem Oberbegriff des Anspruchs 1. Außerdem betrifft die Erfindung eine Vorrichtung mit dem hydraulischen Antriebsaggregat und einem Maschinengehäuse.

### Hintergrund der Erfindung

Aus der DE 10 2018 218 113 A1 ist ein hydraulisches Antriebsaggregat offenbart. Dieses hat einen Tank für Öl, an dem seitlich ein Hydraulikblock befestigt ist. Der Hydraulikblock ist fluidisch mit dem Tank verbunden. Weitere für die Bewertung der Erfindung relevante Konstruktionen finden sich in der JP S49 95392 U, der US 2004/134189 A1, der EP 2 251 191 A1 und der JP S56 148101 U7. Die als nächstkommend angesehene JP S49 101186 U offenbart ein Antriebsaggregat mit den im Oberbegriff des Anspruchs 1 aufgeführten Merkmalen.

### Offenbarung der Erfindung

Demgegenüber liegt der Erfindung die Aufgabe zugrunde, ein hydraulisches Antriebsaggregat zu schaffen, das vorrichtungstechnisch einfach und kostengünstig ausgestaltet und flexibel einsetzbar ist. Außerdem ist es die Aufgabe der Erfindung, eine Vorrichtung mit einem Maschinengehäuse und einem hydraulischen Antriebsaggregat zu schaffen, die vorrichtungstechnisch einfach und kostengünstig ausgestaltet und flexibel einsetzbar ist

Diese Aufgabe hinsichtlich des hydraulischen Antriebsaggregats wird gelöst gemäß den Merkmalen des Anspruchs 1 und hinsichtlich der Vorrichtung gemäß den Merkmalen des Anspruchs 12.

Vorteilhafte Weiterbildungen der Erfindung sind Gegenstand der Unteransprüche.

Erfindungsgemäß ist ein hydraulisches Antriebsaggregat mit einer hydraulischen Steuerung vorgesehen. Des Weiteren weist das Antriebsaggregat einen Hydrauliktank auf, der vorzugsweise mit der Steuerung fluidisch verbunden ist. Außerdem hat das Antriebsaggregat ein Trägergestell. Erfindungsgemäß ist der Hydrauliktank unter dem Trägergestell montiert und die hydraulische Steuerung ist auf dem Trägergestell aufgebaut.

Diese Lösung hat den Vorteil, dass das Trägergestell die Last der Steuerung aufnimmt. Somit sind die mechanischen Anforderungen an den Hydrauliktank im Vergleich zum Stand der Technik vergleichsweise gering. Es ist nicht mehr notwendig, den Hydrauliktank dahingehend auszulegen, dass dieser eine Steuerung tragen muss. Außerdem ist vorteilhaft, dass durch die Anordnung des Hydrauliktanks unter dem Trägergestell dieser von dem Trägergestell geschützt wird. Dagegen dient der eingangs erläuterte Hydrauliktank aus dem Stand der Technik als tragendes Element für einen Hydraulikblock mit Ventilen, einer Antriebseinheit und von weiteren Komponenten.

In weiterer Ausgestaltung der Erfindung ist der Hydrauliktank aus Kunststoff gebildet, womit es sich um einen Kunststoff-Behälter handeln kann. Hierdurch kann der Hydrauliktank kostengünstig hergestellt werden. Materialien, wie beispielsweise Aluminiumdruckguss oder eine Blech-Schweiß-Konstruktion, sind nicht mehr zwingend erforderlich, da der Hydrauliktank die Last der hydraulischen Steuerung nicht mehr tragen muss. Kostengünstig kann der Hydrauliktank durch Rotationsformen hergestellt sein. Hierdurch ist außerdem eine flexible Ausgestaltung des Hydrauliktanks ermöglicht, so dass eine Strömungsoptimierung und Entgasungsoptimierung auf einfache Weise möglich ist.

Vorzugsweise sind der Hydrauliktank und die Steuerung übereinander angeordnet, was zu einer kompakten Bauform führt und eine einfache Maschinenintegration bei einer Vorrichtung, wie beispielsweise einer hydraulischen Abkantpresse, ermöglicht.

Der Hydrauliktank weist vorzugsweise eine strömungs- und/oder entgasungsoptimierte Geometrie auf. Bei dieser kann eine Rücklauföffnung von einer Saugöffnung über eine Wandung getrennt sein. Des Weiteren ist denkbar, dass hierbei der Hydrauliktank einen U-förmigen Strömungsraum hat, wobei der Strömungsraum vorzugsweise als liegendes U ausgebildet ist. In einem ersten Raumschenkel des Strömungsraums kann dann die Rücklauföffnung münden und in einem zweiten Raumschenkel des Strömungsraums kann die Saugöffnung münden.

Die Steuerung weist einen Hydraulikblock auf. Dieser hat beispielsweise zumindest einen integrierten Hydraulikkanal und/oder zumindest ein aufgebautes und/oder integriertes Ventil. Die Montage des vergleichsweise schweren Hydraulikblocks auf dem Trägergestell oberhalb des Hydrauliktanks ist besonders vorteilhaft, da der Hydrauliktank von dem Gewicht des Hydraulikblocks entlastet ist. Der Hydraulikblock wird beispielsweise vorrichtungstechnisch einfach durch ein 3D-Druckverfahren, insbesondere durch ein 3D-Sandkerndruckverfahren, hergestellt. Hier ist außerdem ermöglicht, den zumindest einen Hydraulikkanal flexibel auszugestalten. Der Hydraulikblock kann hierdurch insgesamt kompakt ausgebildet werden, womit das hydraulische Antriebsaggregat insgesamt kompakter ist. Durch die flexible Ausgestaltung des zumindest einen Hydraulikkanals und auch von Hydraulikanschlüssen ist beispielsweise ermöglicht, hydraulische Schnittstellen oder Maschinenschnittstellen an einer Oberseite des Hydraulikblocks anzuordnen, wodurch diese leicht zugänglich sind. Generell kann der Hydraulikblock auf einfache Weise durch das 3D-Druckverfahren derart hergestellt werden, dass dieser mit geringem vorrichtungstechnischen Aufwand überhaupt oberhalb des hydraulischen Tanks auf dem Trägergestell anordenbar ist. Außerdem ist denkbar, Schnittstellen des Hydraulikblocks symmetrisch auszubilden, so dass beispielsweise beim Einsatz des hydraulischen Antriebsaggregats in einer Abkantpresse nur eine Variante des hydraulischen Antriebsaggregats für einen linken und rechten Presszylinder notwendig ist.

Durch die Anordnung der Steuerung auf dem Hydrauliktank sind dieser und die Steuerung jeweils auch einfacher zugänglich, beispielsweise zur Wartung oder im Servicefall.

Durch die Anordnung der Steuerung mit dem Hydraulikblock, auf oder oberhalb des Hydrauliktanks, kann der Hydraulikblock eine symmetrische Bauform, insbesondere hinsichtlich einer Kundenschnittstelle oder hydraulischen Schnittstelle, symmetrische Bauform aufweisen. Dies ist dadurch ermöglicht, da die Schnittstelle zum Hydrauliktanks unterhalb des Hydraulikblocks ausgebildet sein kann und somit oberhalb des Hydrauliktanks.

Erfindungsgemäß ist das Trägergestell als Trageblech ausgebildet. Das Trageblech ist derart ausgestaltet, dass es die von der Steuerung und von dem Hydrauliktank aufgenommene Last an einer statisch tragfähigen Stützfläche abstützen kann. Als Stützfläche kann insbesondere ein Maschinenelement oder ein Boden dienen. Die Stützfläche ist beispielsweise unterhalb der Steuerung und/oder unterhalb des Hydrauliktanks, wodurch die Steuerung und/oder der Hydrauliktank leicht zugänglich ist/sind. Erfindungsgemäß ist das Trageblech gekantet ausgestaltet. Vorzugsweise ist der Hydrauliktank und/oder ist die Steuerung über Verbindungselemente, insbesondere über eine Schraubverbindung mit dem Trägergestell verbunden. Mit anderen Worten kann der Hydrauliktank von unten und der Hydraulikblock der Steuerung, von oben an das gekantete Trageblech geschraubt sein. Das Trageblech kann die Last auf ein statisch tragfähiges Maschinenelement an der Unterseite des Hydraulikblocks ableiten bzw. abstützen.

In weiterer Ausgestaltung der Erfindung weist das Trägergestell einen Flanschabschnitt zum Befestigen des Hydrauliktanks und zum Befestigen der Steuerung auf. An einer oberen Flanschfläche oder Oberseite des Flanschabschnitts kann die Steuerung befestigt werden. An einer unteren Flanschfläche oder Unterseite des Flanschabschnitts kann der Hydrauliktank befestigt sein. Der Flanschabschnitt ist vorzugsweise rahmenförmig ausgestaltet. Weiter vorzugsweise kann alternativ oder zusätzlich vorgesehen sein, dass die Steuerung weiter innen im Vergleich zum Hydrauliktank am Flanschabschnitt befestigt ist. Die Flanschflächen sind vorzugsweise eben oder flach ausgestaltet.

In weiterer Ausgestaltung der Erfindung hat das Trägergestell seitliche, flache Stützabschnitte, die sich vom Flanschabschnitt seitlich weg erstrecken. Die Stützabschnitte können den Hydrauliktank übergreifen und sich an der Stützfläche abstützen. Der Hydrauliktank kann somit zwischen den Stützabschnitten angeordnet sein, wobei diese einen zusätzlichen Schutz vor äußeren Krafteinflüssen bieten. Vorzugsweise erstrecken sich die Stützabschnitte etwa im Parallelabstand oder im Parallelabstand zueinander. Denkbar wäre, das Trägergestell derart auszugestalten, dass der Hydrauliktank zwischen den Stützabschnitten aufgenommen ist und zwischen diesen auf einfache Weise einführbar und ausführbar, beispielsweise zur Montage und Demontage, ist. Somit kann das Trägergestell einen geschützten Einschub für den Hydrauliktank bieten. Mit anderen Worten hat das Trägergestell vorzugsweise einen U-förmigen Grundkörper, der zwei Stützschenkel und einen Verbindungsschenkel aufweist, wobei der Verbindungsschenkel als Flanschabschnitt ausgestaltet sein kann.

In weiterer Ausgestaltung der Erfindung kann der Flanschabschnitt eine Durchgangsöffnung haben, über die Leitungen der Steuerung in den Tank einkragbar sind. Vorzugsweise ist die Durchgangsöffnung oberhalb einer Tanköffnung des Hydrauliktanks. Die Tanköffnung kann beispielsweise derart ausgestaltet sein, dass über diese die beiden Raumschenkel erreichbar sind. Somit können einfach die Leitungen in einem jeweiligen Raumschenkel eingeführt sein, um Druckmittel zu- und abzuführen.

Mit Vorteil kann ein Dichtelement zwischen der Steuerung und dem Trägergestell angeordnet sein. Beispielsweise ist das Dichtelement zwischen dem Hydraulikblock und dem Flanschabschnitt vorgesehen. Das Dichtelement ist beispielsweise ringförmig und umlaufend um die Durchgangsöffnung auf der oberen Flanschfläche des Flanschabschnitts angeordnet. Der Hydraulikblock kann entsprechend eine Anlagefläche aufweisen, wobei das Dichtelement dann vorzugsweise zwischen der Anlagefläche und der oberen Flanschfläche angeordnet ist.

In weiterer Ausgestaltung der Erfindung ist denkbar, ein Dichtelement zwischen dem Hydrauliktank und dem Trägergestell vorzusehen. Das Dichtelement kann ringförmig und umlaufend um die Tanköffnung ausgestaltet sein. Außerdem kann es umlaufend um die Durchgangsöffnung vorzugsweise auf der unteren Flanschfläche des Flanschabschnitts vorgesehen sein. Vorzugsweise hat der Hydrauliktank eine obere Anlagefläche, die vorzugsweise die Tanköffnung umgreift und über das Dichtelement an der unteren Flanschfläche anliegt. Mit anderen Worten kann ein Dichtelement zwischen dem Blech und dem Hydraulikblock, sowie ein Dichtelement zwischen dem Blech und dem Hydrauliktank angeordnet sein.

Die Anordnung der Tanköffnung unterhalb der Durchgangsöffnung des Trägergestells ist vorteilhaft, da die Öffnungen somit vorzugsweise oberhalb des Ölspiegels im Hydrauliktank liegen. Der Hydrauliktank ist mit der Stützstruktur vorzugsweise über Dichtflächen verbunden, sie liegen somit ebenfalls oberhalb des Ölspiegels. Durch eine derartige Ausgestaltung und Anordnung ist ein äußerst robustes Design geschaffen.

Vorzugsweise hat das Trägergestell Nivellierfüße. Über diese kann sich das Trägergestell auf der Stützfläche abstützen. Weiter weist ein jeweiliger Nivellierfuß eine jeweilige dämpfende Unterlage auf. Diese kann jeweils fest mit dem jeweiligen Nivellierfuß verbunden sein. Weiter denkbar ist, dass zumindest ein Teil der Nivellierfüße oder ein jeweiliger Nivellierfuß relativ bezüglich des Trägergestells einstellbar ist. Beispielsweise weist ein jeweiliger Nivellierfuß einen Teller auf, der über einen Schraubbolzen mit dem Trägergestell verbunden ist. über den Schraubbolzen kann der Nivellierfuß dann axial eingestellt werden. Mit anderen Worten hat das gekantete Blech zur Unterseite angebundene Nivellierfüße mit dämpfender Unterlage.

Vorzugsweise stützt sich der Hydrauliktank oben am dem Trägergestell ab und ist derart ausgebildet, dass er sich unten und/oder seitlich auf der Stützfläche abstützen kann. Somit kann der Tank beispielsweise zusätzlich am tragfähigen Maschinenelement aufliegen. Es wird somit nicht die gesamte Last des Hydrauliktanks vom Trägergestell getragen, wodurch dieses einfacher ausgestaltet werden kann.

Mit Vorteil kann dann die Steuerung an einer Antriebseinheit befestigt sein. Diese ist vorzugsweise fluidisch mit der Steuerung verbunden. Die Antriebseinheit weist beispielsweise einen Elektromotor und eine Hydromaschine, insbesondere eine Hydraulikpumpe, auf. Die Hydromaschine kann dabei vom Elektromotor antreibbar sein. Vorzugsweise hat die Hydromaschine zwei Anschlüsse, insbesondere einen Druckanschluss oder Tankanschluss oder zwei Druckanschlüsse. Die beiden Anschlüsse sind dann vorzugsweise fluidisch mit dem Hydraulikblock verbindbar. Die Antriebseinheit kann an und/oder zumindest teilweise im Hydraulikblock verbaut sein, womit das Antriebsaggregat äußerst kompakt ausgestaltet ist.

Im weiterer Ausgestaltung der Erfindung hat die Steuerung Leitungen zum fluidischen Verbinden mit dem Hydrauliktank. Die Leitungen können an der Steuerung befestigt sein und in eine oder die Tanköffnung des Hydrauliktanks über das Trägergestell einkragen. Somit ist es beispielsweise nicht notwendig, die Leitungen im oder am Tank und/oder am Trägergestell zu befestigen, da diese an der Steuerung, insbesondere am Hydraulikblock befestigt sind. Die Leitungen können somit mechanisch vom Hydrauliktank entkoppelt sein und vorzugsweise lediglich fluidisch mit diesem im Verbindung stehen. Hierdurch ist eine einfache Ausgestaltung und Montage ermöglicht.

Mit anderen Worten können Hydraulikleitungen und/oder -kanäle vom Hydraulikblock durch eine oder die Durchgangsöffnung des Trägergestells und eine oder die Tanköffnung des Hydrauliktanks in diesem hineinragen. Vorzugsweise kragen die Leitungen frei in den Hydrauliktank ein. Die Tanköffnung ist weiter vorzugsweise oben beim Hydrauliktank ausgebildet. Denkbar wäre die Leitungen mechanisch mit dem Hydrauliktank zu verbinden, um beispielsweise Schwingungen der Leitungen zu dämpfen. Allerdings wäre hierbei keine dichtende Verbindung, wie bei einer Anschluss-Verbindung notwendig. Die dichtende Verbindung kann zwischen dem Hydraulikblock und dem Traggestellt ausgebildet sind.

Erfindungsgemäß ist eine Vorrichtung, insbesondere eine hydraulische Abkantpresse, mit einem Maschinengehäuse vorgesehen. Des Weiteren kann die Vorrichtung ein Antriebsaggregat gemäß einem oder mehreren der vorhergehenden Aspekte aufweisen. Das Maschinengehäuse hat beispielsweise zwei, insbesondere sich von oben nach unten, erstreckende Gehäusewandungen. Diese können über zumindest ein dazwischen angeordnetes Verbindungsprofil verbunden sein. Das Verbindungsprofil kann die Stützfläche aufweisen. Alternativ ist denkbar, die Stützfläche benachbart oder angrenzend zum Verbindungsprofil auszubilden. Das Antriebsaggregat ist dann vorzugsweise auf der Stützfläche angeordnet. Durch das kompakte Antriebsaggregat, dessen Hydraulikblock flexibel von allen Seiten und von oben zugänglich ist, da der Hydrauliktank unter dem Hydraulikblock angeordnet ist, kann dieses flexibel in dem Maschinengehäuse angeordnet werden. Denkbar wäre auch, zumindest zwei Antriebsaggregate bei der Vorrichtung vorzusehen. Diese können zumindest hinsichtlich ihrer Anschlüsse oder insgesamt gleich ausgestaltet sein.

Weiter vorzugsweise ist das Antriebsaggregat im Verbindungsprofil integriert, wobei das Antriebsaggregat durch das Verbindungsprofil vor mechanischen Einflüssen zusätzlich geschützt sein kann. Das Verbindungsprofil weist beispielsweise einen U- oder H-förmigen Querschnitt auf. Die Stützfläche kann dann zwischen den Schenkeln des Verbindungsprofils vorgesehen sein. Somit kann das Antriebaggregat beispielsweise zwischen den Schenkeln angeordnet sein. Des Weiteren ist denkbar, dass sich die Gehäusewandungen im Parallelabstand zueinander erstrecken.

Mit anderen Worten ist das Antriebsaggregat oder sind die Proportionen des Antriebsaggregats derart ausgestaltet, dass dieses mit nur einer Variante vor, auf, hinter oder in einem Verbindungselement oder Verbindungsprofil zwischen Maschinenwangen oder Gehäusewandungen angeordnet werden kann.

Durch das erfindungsgemäße Aggregat kann beispielsweise der schwere Hydraulikblock einfach oberhalb des Hydrauliktanks, insbesondere in Form eines Kunststoffbehälters, montiert werden. Hierdurch kann eine Dichtstelle vom Hydraulikblock zum Hydrauliktank oberhalb des Ölspiegels liegen, wodurch eine verringerte Gefahr von Leckage über die Lebensdauer vorherrscht.

Durch die vorteilhafte Anordnung des Hydraulikblocks kann flexibel eine Schnittstelle zu einer Vorrichtung, wie beispielsweise eine Abkantpresse, ausgebildet werden. Außerdem sind der Hydraulikblock bzw. die Steuerung für Wartung oder für einen Servicefall, beispielsweise, um hydraulische Komponenten oder Komponenten zu ersetzen, einfach zugänglich. Dies ist dadurch ermöglicht, dass der Hydraulikblock eben auf der Oberseite des Antriebsaggregats vorgesehen ist.

Durch die mechanische Entkopplung oder weitestgehend mechanische Entkopplung der Leitungen der Steuerung vom Hydrauliktank führt eine Hebelwirkung von Schläuchen oder einer Verrohrung sowie ein Toleranzkettenversatz zu keinen schädigenden Momenten oder Kräften am Hydrauliktank. Derartige Kräfte und Momente werden von der Steuerung, insbesondere vom Hydraulikblock, aufgenommen. Durch die Trägerstruktur wirken auf den Hydrauliktank keine großen Lasten, weswegen keine unnötig dickwandig ausgeführte Wand- oder Mantelfläche vorgesehen sein muss. Außerdem besteht hierdurch keine Gefahr vor Verformungen des Hydrauliktanks durch Kriechen, insbesondere bei höheren Temperaturen des Hydrauliköls oder der Umgebung.

Durch die Anordnung des Hydraulikblocks, oberhalb des Hydrauliktanks, kann eine hinsichtlich der äußeren Schnittstellen des Hydraulikblocks symmetrische Bauform ermöglicht sein. Hierdurch kann bei Vorrichtungen, die zumindest zwei Antriebsaggregate aufweisen, wie beispielsweise die hydraulische Abkantpresse, lediglich eine Variante des Antriebsaggregats, beispielsweise für links und rechts, eingesetzt werden. Des Weiteren kann die gleiche Variante auch vor, auf oder hinter dem Verbindungsprofil aufgebaut werden.

Offenbart ist ein hydraulisches Antriebsaggregat, das aus einem Kunststoff-Behälter und einem Trägergestell aufgebaut ist. Der Kunststoffbehälter ist unter dem Trägergestell montiert. Auf dem Trägergestell ist eine hydraulische Steuerung aufgebaut. Das Trägergestell kann die Last der Aufbauten aufnehmen. Alternativ oder zusätzlich kann das Trägergestell einen geschützten Einschub für den Kunststoff-Behälter aufweisen. Des Weiteren kann alternativ oder zusätzlich das Trägergestell den Kunststoff-Behälter entlasten vor Kräften, die durch Anschlussleitungen der Steuerung gegebenenfalls eingebracht werden.

### Kurze Beschreibung der Zeichnungen

Bevorzugte Ausführungsbeispiele der Erfindung werden im Folgenden anhand schematischer Zeichnungen näher erläutert. Es zeigen:
Figur 1 in einer perspektivischen Darstellung ein hydraulisches Antriebsaggregat gemäß einem Ausführungsbeispiel,
Figur 2 in einer weiteren perspektivischen Darstellung das hydraulische Antriebsaggregat gemäß dem Ausführungsbeispiel,
Figur 3 in einer Seitenansicht mit einem Ausbruch das hydraulische Antriebsaggregat gemäß dem Ausführungsbeispiel,
Figur 4 in einer Untersicht einen Querschnitt durch das hydraulische Antriebsaggregat gemäß dem Ausführungsbeispiel, wobei sich der Querschnitt durch einen Hydrauliktank erstreckt,
Figur 5 in einer Seitenansicht einen Teil des hydraulischen Aggregats gemäß dem Ausführungsbeispiel im Bereich eines Stützfußes,
Figur 6 in einer perspektivischen Darstellung eine Vorrichtung mit einem Maschinengehäuse und zwei hydraulischen Antriebsaggregaten gemäß dem Ausführungsbeispiel, und
Figur 7 in einem Querschnitt die Vorrichtung, wobei mehrere mögliche Positionen des hydraulischen Antriebsaggregats gezeigt sind.

### Detaillierte Beschreibung der bevorzugten Ausführungsformen

Gemäß Figur 1 ist ein hydraulisches Antriebsaggregat 1 dargestellt. Dieses hat eine hydraulische Steuerung 2, das auf einem Trägergestell 4 befestigt ist. Unter dem Trägergestell 4 ist ein Hydrauliktank 6 vorgesehen, der ebenfalls mit dem Trägergestell 4 verbunden ist. Die Steuerung 2 weist einen Hydraulikblock 8 auf. Dieser hat Anschlüsse 10, die von oben zugänglich sind. Außerdem sind die Anschlüsse 10 symmetrisch ausgestaltet, womit das Aggregat 1, wie es obenstehend näher erläutert wird, flexibel einsetzbar ist. Der Hydraulikblock 8 weist integrierte Hydraulikkanäle auf. Außerdem ist eine Vielzahl von Ventilen 12 auf den Hydraulikblock 8 aufgebaut und/oder integriert. Weiter vorzugsweise sind die Ventile 12 oder zumindest ein Teil der Ventile 12 an einer Oberseite des Hydraulikblocks 8 vorgesehen, wodurch diese leicht zugänglich sind. Dies ist ermöglicht, da aufgrund des Trägergestells 4 der Hydrauliktank 6 unterhalb des Hydraulikblocks 8 bzw. unterhalb der Steuerung 2 anordenbar ist. Die Steuerung 2 ist somit vollumfänglich seitlich und von oben zugänglich. Das Aggregat 1 kann somit einfach montiert und mit hydraulischen Komponenten verbunden werden und weist weiter eine einfache Zugänglichkeit für Servicezwecke oder Wartungszwecke auf.

Gemäß Figur 2 ist bei dem Aggregat 1 neben dem Hydraulikblock 8 eine Hydromaschine 14 und ein die Hydromaschine 14 antreibender Elektromotor 16 erkennbar. Die Hydromaschine 14 ist seitlich am Hydraulikblock 8 befestigt und fluidisch mit diesem verbunden. Außerdem ist die Hydromaschine 14 oberhalb des Hydrauliktanks 6 angeordnet. An die Hydromaschine 14 schließt sich der Elektromotor 16 an, der sich im Parallelabstand zum Hydrauliktank 6 von dieser weg erstreckt. Die Hydromaschine 14 ist somit zwischen dem Hydraulikblock 8 und dem Elektromotor 16 angeordnet. Die Hydromaschine 14 und der Elektromotor 16 bilden etwa eine stabförmige oder längliche Einheit, die sich seitlich vom Hydraulikblock 8 über den Hydrauliktank 6 erstreckt. Denkbar ist auch die Hydromaschine 14 oder zumindest ein Triebwerk der Hydromaschine 14 im Hydraulikblock 8 zu integrieren.

Gemäß Figur 1 und 2 weist das Trägergestell 4 einen Flanschabschnitt 18 auf, an dem der Hydraulikblock 8 und der Hydrauliktank 6 befestigt sind. Seitlich vom Flanschabschnitt 18 erstrecken sich zwei seitliche flache Stützabschnitte 20 und 22. Zwischen diesen ist der Hydrauliktank 6 angeordnet. Ein jeweiliger Stützabschnitt 20 und 22 weist jeweils zwei Nivellierfüße 24 und 26 auf, von denen der Einfachheit halber nur zwei mit einem Bezugszeichen versehen sind. Über diese stützt sich das Trägergestell 4 an einer Stützfläche ab.

Gemäß Figur 2 ist erkennbar, dass der Hydrauliktank 6 über Schraubverbindungen 28 am Flanschabschnitt 18 befestigt ist.

In einer Seitenansicht gemäß Figur 3 ist erkennbar, dass der Hydrauliktank 6 einen oberen Flanschabschnitt 30 hat. Dieser ist rahmenförmig ausgestaltet und begrenzt eine Tanköffnung 32. Der Flanschabschnitt 30 liegt mit einer oberen Flanschfläche über ein ringförmiges Dichtelement, das sich laufend um den Flanschabschnitt 30 erstreckt, an dem Flanschabschnitt 18 des Trägergestells 4 an. Der Flanschabschnitt 30 ist dabei derart ausgestaltet, dass dieser Schrauben 36 der Schraubverbindung 28, siehe Figur 2, aufnehmen kann. Hierfür weist der Flanschabschnitt 30 beispielsweise Einlegeteile mit einem Innengewinde, wie beispielsweise Muttern, auf. Die Schrauben 36 stützen sich mit ihrem Schraubenkopf an einer Oberseite des Flanschabschnitts 18 des Trägergestells 4 ab und greifen um eine jeweilige Durchgangsbohrung des Trägergestells 4 und des Dichtelements 34 in den Flanschabschnitt 30 ein. Über die Schraubenverbindung ist das Dichtelement 34 somit zwischen dem Flanschabschnitt 30 des Hydrauliktanks 6 und dem Flanschabschnitt 18 des Trägergestells 4 gespannt, womit die Flanschverbindung zwischen dem Hydrauliktank 6 und dem Trägergestell 4 abgedichtet ist.

Gemäß Figur 3 ist des Weiteren die Verbindung zwischen dem Hydraulikblock 8 und dem Trägergestell 4 ersichtlich. Der Flanschabschnitt 18 des Trägergestells 4 hat eine obere Flanschfläche, auf der der Hydraulikblock 8 über ein ringförmiges Dichtelement 38 anliegt. Der Flanschabschnitt 18 weist eine Durchgangsöffnung 40 auf, die von dem Dichtelement 38 umfasst ist. Über die Durchgangsöffnung 40 wird der Hydraulikblock 8 mit dem Hydrauliktank 6 verbunden. Der Hydraulikblock 8 hat eine ringförmige Anlagefläche, die die Durchgangsöffnung 40 umfasst. Über die ringförmige Anlagefläche und über das Dichtelement 38 stützt sich der Hydraulikblock 8 am Flanschabschnitt 18 des Trägergestells 4 ab. Zum Befestigen des Hydraulikblocks 8 sind Schraubverbindungen mit jeweils einer Schraube 42 vorgesehen. Diese sind in den Hydraulikblock 8 eingeschraubt und stützen sich mit ihrem Schraubenkopf in einer Unterseite des Flanschabschnitts 18 des Trägergestells 4 ab. Zur Durchführung der Schrauben 42 haben der Flanschabschnitt 18 und das Dichtelement 38 entsprechende Durchgangsöffnungen. Durch die Dichtelemente 34, 38 ist die Verbindung zwischen dem Hydraulikblock 8 und dem Hydrauliktank 6 fluidisch nach außen abgedichtet. Vom Hydraulikblock 8 erstreckt sich eine Leitung 44 nach unten zum Hydrauliktank 6. Die Leitung 44 ist am Hydraulikblock 8 befestigt und kragt nach unten durch die Durchgangsöffnung 40 und die Tanköffnung 32 in den Hydrauliktank 6 ein, um Druckmittel oder Öl dem Hydrauliktank 6 zuzuführen. Gemäß Fig. 3 ist erkennbar, dass in radialer Richtung gesehen die Verbindung zwischen dem Hydraulikblock 8 und dem Trägergestell 4 innerhalb der Verbindung zwischen dem Hydrauliktank 6 und dem Trägergestell 4 liegt, also in einer Ebene betrachtet, die sich quer zu einer Oben-Unten-Richtung erstreckt. Des Weiteren ist gemäß Figur 3 erkennbar, dass Verbindungsflächen oder Flanschflächen zwischen dem Hydrauliktank 6, dem Trägergestell 4 und dem Hydraulikblock 8 sich etwa in einer Richtung quer zu einer Oben-Unten-Richtung erstrecken.

Gemäß Figur 4 ist der innere Tankraum des Hydrauliktanks 6 erkennbar, in dem eine Querschnittansicht von unten durch den Hydrauliktank 6 gezeigt ist. Der Hydrauliktank 6 hat einen U-förmigen Tankraum 46, der liegend ausgebildet ist. Somit erstrecken sich zwei Raumschenkel 48 und 50 des U-förmigen Tankraums 46 etwa in Richtung quer zu einer Oben-Unten-Richtung. Gemäß Figur 4 mündet in den Raumschenkel 48 die Leitung 44. Des Weiteren ist gemäß Figur 4 die rahmenförmige Ausgestaltung des Flanschabschnitts 30 des Hydrauliktanks 6 erkennbar. Außerdem ist die rahmenförmige Ausgestaltung der Flanschverbindung 52 zwischen dem Trägergestell 4 und dem Hydraulikblock 8 ersichtlich. Eine weitere Leitung 54 erstreckt sich vom Hydraulikblock 8 in den Raumschenkel 50 des Hydrauliktanks 6. Diese dient zur Entnahme von Öl aus dem Hydrauliktank 6. Des Weiteren ist erkennbar, dass über die Durchgangsöffnung 40 und die Tanköffnung 32 der Tankraum 46 einfach zugänglich ist.

Gemäß Figur 5 ist der Nivellierfuß 24 dargestellt. Dieser hat bodenseitig einen Teller 56 mit einer dämpfenden Unterlage 58 zwischen dem Teller 56 und einer Stützfläche 60. Vom Teller 56 erstreckt sich nach oben ein Schraubbolzen 60, der mit dem Trägergestell 4 verschraubt ist.

Gemäß Figur 6 ist eine Vorrichtung 64 dargestellt. Hierbei handelt es sich um einen Teil einer hydraulischen Abkantpresse. Die Vorrichtung 64 hat ein Maschinengehäuse 66. Dieses weist zwei plattenförmige Gehäusewandungen 68 und 70 auf. Diese erstrecken sich im Parallelabstand zueinander und in eine Oben-Unten-Richtung. Zwischen den Gehäusewandungen 68, 70 sind drei Verbindungsprofile 72, 74 und 76 angeordnet, um die Gehäusewandungen 68, 70 miteinander zu verbinden. Das obere Verbindungsprofil 72 ist U-förmig ausgestaltet. Schenkel des U-förmigen Verbindungsprofils 72 erstrecken sich dabei nach oben, so dass ein von oben her zugänglicher Raum vom Verbindungsprofil 72 begrenzt ist. Der Verbindungssteg des Verbindungsprofils 72 zwischen den Schenkeln weist die Stützfläche 60 auf, über die sich das Hydraulikaggregat 1 und ein baugleiches Hydraulikaggregat 78 abstützen. Die Aggregate 1 und 78 weisen mit ihren Elektromotoren 16 aufeinander zu.

Gemäß Figur 7 ist ein Querschnitt durch das Maschinengehäuse 66 gezeigt. Hierbei sind schematisch verschiedene mögliche Positionen des Hydraulikaggregats 1 dargestellt. Dieses kann dabei gemäß Figur 6 in dem Verbindungsprofil 72 angeordnet sein oder seitlich davon, wenn eine entsprechende Stützfläche ausgebildet ist. Durch die Anordnung des Hydraulikblocks 8 bzw. der Steuerung 2 oberhalb des Hydrauliktanks 6 ist eine derartig flexible Anordnung ermöglicht, da die Steuerung 2 seitlich und von oben zugänglich ist.

## Patentansprüche

1. Hydraulisches Antriebsaggregat mit einer hydraulischen Steuerung (2), die einen Hydraulikblock aufweist, einem Hydrauliktank (6) und einem Trägergestell (4), wobei der Hydrauliktank (6) unterhalb des Trägergestells (4) montiert ist und der Hydraulikblock auf dem Trägergestell (4) oberhalb des Hydrauliktanks aufgebaut ist, **dadurch gekennzeichnet, dass** das als Trageblech ausgebildete Trägergestell (4) derart gekantet ausgebildet ist dass es die vom Hydraulikblock und von dem Hydrauliktank (6) aufgenommene Last an einer statisch tragfähigen Stützfläche (60) abstützen kann.

2. Antriebsaggregat nach Anspruch 1, wobei der Hydrauliktank (6) aus Kunststoff gebildet ist.

3. Antriebsaggregat nach Anspruch 1 oder 2, wobei der Hydraulikblock (8) zumindest einen integrierten Hydraulikkanal oder zumindest ein aufgebautes und/oder integriertes Ventil (12) aufweist.

4. Antriebsaggregat nach einem der vorhergehenden Ansprüche, wobei das Trägergestell (4) einen Flanschabschnitt (18) hat, wobei an einer oberen Flanschfläche die Steuerung (10) und an einer unteren Flanschfläche der Hydrauliktank (6) befestigt ist.

5. Antriebsaggregat nach Anspruch 4, wobei sich vom Flanschabschnitt (18) seitlich flache Stützabschnitte (20, 22) weg erstrecken, die den Hydrauliktank (6) übergreifen und derart ausgestaltet sind, dass die sich an der Stützfläche (60) abstützen können.

6. Antriebsaggregat nach Anspruch 4 oder 5, wobei der Flanschabschnitt (18) eine Durchgangsöffnung (40) hat, über die zumindest eine Leitung (44, 54) der Steuerung (10) in den Hydrauliktank (6) einkragbar ist.

7. Antriebsaggregat nach einem der vorhergehenden Ansprüche, wobei ein Dichtelement (38) zwischen der Steuerung (10) und dem Trägergestell (4) angeordnet ist und/oder wobei ein Dichtelement (34) zwischen dem Hydrauliktank (6) und dem Trägergestell (4) angeordnet ist.

8. Antriebsaggregat nach einem der vorhergehenden Ansprüche, wobei das Trägergestell Nivellierfüße (24) zum Abstützen auf der Stützfläche (60) aufweist, die jeweils eine dämpfende Unterlage (58) haben.

9. Antriebsaggregat nach einem der vorhergehenden Ansprüche, wobei sich der Hydrauliktank (6) oben an dem Trägergestell (4) abstützt und der Hydrauliktank (6) ist derart ausgebildet, dass er sich unten auf der Stützfläche (60) abstützen kann.

10. Antriebsaggregat nach einem der vorhergehenden Ansprüche, wobei die Steuerung (10) die zumindest eine Leitung (44, 54) oder zumindest eine Leitung (44, 54) zum fluidischen Verbinden mit dem Hydrauliktank (6) hat, wobei diese an der Steuerung (10) befestigt ist und in eine Tanköffnung (32) des Hydrauliktanks (6) über das Trägergestell (4) einkragt.

11. Antriebsaggregat nach Anspruch 10, wobei die zumindest eine Leitung (44, 54) frei in dem Hydrauliktank (6) einkragt.

12. Vorrichtung mit einem Maschinengehäuse (66) und dem Antriebsaggregat gemäß einem der vorhergehenden Ansprüche, wobei das Maschinengehäuse (66) zwei Gehäusewandungen (68, 70) hat, die über ein dazwischen angeordnetes Verbindungsprofil (72) verbunden sind, wobei das Verbindungsprofil (72) die Stützfläche (60) aufweist oder die Stützfläche (60) benachbart zum Verbindungsprofil (72) ausgebildet ist, wobei das Antriebsaggregat (1) auf der Stützfläche (60) angeordnet ist.

13. Vorrichtung nach Anspruch 12, wobei das Antriebsaggregat (1) im Verbindungsprofil (72) integriert ist.

## Claims

1. Hydraulic drive unit having a hydraulic control apparatus (2) which has a hydraulic block, a hydraulic tank (6) and a support frame (4), wherein the hydraulic tank (6) is assembled below the support frame (4) and the hydraulic block is constructed on the support frame (4) above the hydraulic tank, **characterized in that** the support frame (4) designed as a support plate is formed with edges in such a way that it can support the load received by the hydraulic block and by the hydraulic tank (6) on a statically load-bearing support surface (60).

2. Drive unit according to Claim 1, wherein the hydraulic tank (6) is formed from plastics material.

3. Drive unit according to Claim 1 or 2, wherein the hydraulic block (8) comprises at least one integrated hydraulic duct or at least one constructed and/or integrated valve (12).

4. Drive unit according to one of the preceding claims, wherein the support frame (4) has a flange portion (18), wherein the control apparatus (10) is fastened to an upper flange surface and the hydraulic tank (6) is fastened to a lower flange surface.

5. Drive unit according to Claim 4, wherein flat support portions (20, 22) extend laterally away from the flange portion (18), said flat support portions engaging across the hydraulic tank (6) and being designed in such a manner that they can be supported on the support surface (60).

6. Drive unit according to Claim 4 or 5, wherein the flange portion (18) has a through opening (40) by way of which at least one line (44, 54) of the control apparatus (10) can be brought to protrude into the hydraulic tank (6).

7. Drive unit according to one of the preceding claims, wherein a sealing element (38) is disposed between the control apparatus (10) and the support frame (4), and/or wherein a sealing element (34) is disposed between the hydraulic tank (6) and the support frame (4).

8. Drive unit according to one of the preceding claims, wherein the support frame has levelling feet (24) for supporting on the support surface (60), each having a damping spacer (58).

9. Drive unit according to one of the preceding claims, wherein the hydraulic tank (6) is supported at the top on the support frame (4), and the hydraulic tank (6) is designed in such a manner that the latter can support itself below on the support surface (60).

10. Drive unit according to one of the preceding claims, wherein the control apparatus (10) has the at least one line (44, 54) or at least one line (44, 54) for fluidically connecting to the hydraulic tank (6), wherein said line is fastened to the control apparatus (10) and protrudes by way of the support frame (4) into a tank opening (32) of the hydraulic tank (6).

11. Drive unit according to Claim 10, wherein the at least one line (44, 54) protrudes freely into the hydraulic tank (6).

12. Device having a machine housing (66) and the drive unit according to one of the preceding claims, wherein the machine housing (66) has two housing walls (68, 70), which are connected by way of an interposed connection profile (72), wherein the connection profile (72) has the support surface (60), or the support surface (60) is formed adjacent to the connection profile (72), wherein the drive unit (1) is disposed on the support surface (60).

13. Device according to Claim 12, wherein the drive unit (1) is integrated in the connection profile (72).

## Revendications

1. Groupe d'entraînement hydraulique avec une commande hydraulique (2), qui présente un bloc hydraulique, un réservoir hydraulique (6) et un châssis porteur (4), le réservoir hydraulique (6) étant monté en dessous du châssis porteur (4) et le bloc hydraulique étant construit sur le châssis porteur (4) au-dessus du réservoir hydraulique, **caractérisé en ce que** le châssis porteur (4) réalisé sous forme de tôle de support est réalisé de manière pliée de telle sorte qu'il peut soutenir la charge reçue par le bloc hydraulique et par le réservoir hydraulique (6) sur une surface d'appui (60) statiquement portante.

2. Groupe d'entraînement selon la revendication 1, dans lequel le réservoir hydraulique (6) est formé de matière plastique.

3. Groupe d'entraînement selon la revendication 1 ou 2, dans lequel le bloc hydraulique (8) présente au moins un canal hydraulique intégré ou au moins une soupape (12) construite et/ou intégrée.

4. Groupe d'entraînement selon l'une quelconque des revendications précédentes, dans lequel le châssis porteur (4) a une section de bride (18), la commande (10) étant fixée à une surface de bride supérieure et le réservoir hydraulique (6) étant fixé à une surface de bride inférieure.

5. Groupe d'entraînement selon la revendication 4, dans lequel des sections d'appui (20, 22) plates s'étendent latéralement à partir de la section de bride (18), lesquelles recouvrent le réservoir hydraulique (6) et sont conçues de telle sorte qu'elles peuvent s'appuyer sur la surface d'appui (60).

6. Groupe d'entraînement selon la revendication 4 ou 5, dans lequel la section de bride (18) a une ouverture de passage (40) par l'intermédiaire de laquelle au moins une conduite (44, 54) de la commande (10) peut s'étendre en porte-à-faux dans le réservoir hydraulique (6).

7. Groupe d'entraînement selon l'une quelconque des revendications précédentes, dans lequel un élément d'étanchéité (38) est agencé entre la commande (10) et le châssis porteur (4) et/ou dans lequel un élément d'étanchéité (34) est agencé entre le réservoir hydraulique (6) et le châssis porteur (4).

8. Groupe d'entraînement selon l'une quelconque des revendications précédentes, dans lequel le châssis porteur présente des pieds de mise à niveau (24) destinés à s'appuyer sur la surface d'appui (60), qui ont chacun une base amortissante (58).

9. Groupe d'entraînement selon l'une quelconque des revendications précédentes, dans lequel le réservoir hydraulique (6) s'appuie en haut sur le châssis porteur (4) et le réservoir hydraulique (6) est réalisé de manière à pouvoir s'appuyer en bas sur la surface d'appui (60).

10. Groupe d'entraînement selon l'une quelconque des revendications précédentes, dans lequel la commande (10) a l'au moins un conduite (44, 54) ou au moins une conduite (44, 54) pour la liaison fluidique avec le réservoir hydraulique (6), celle-ci étant fixée à la commande (10) et s'étendant en porte-à-faux dans une ouverture de réservoir (32) du réservoir hydraulique (6) par l'intermédiaire du châssis porteur (4).

11. Groupe d'entraînement selon la revendication 10, dans lequel l'au moins une conduite (44, 54) s'étend en porte-à-faux librement dans le réservoir hydraulique (6).

12. Dispositif avec un carter de machine (66) et le groupe d'entraînement selon l'une quelconque des revendications précédentes, dans lequel le carter de machine (66) a deux parois de carter (68, 70) qui sont reliées par l'intermédiaire d'un profilé de liaison (72) agencé entre elles, dans lequel le profilé de liaison (72) présente la surface d'appui (60) ou la surface d'appui (60) est réalisée de manière adjacente au profilé de liaison (72), dans lequel le groupe d'entraînement (1) est agencé sur la surface d'appui (60).

13. Dispositif selon la revendication 12, dans lequel le groupe d'entraînement (1) est intégré dans le profilé de liaison (72).
